# EUROPÄISCHE PATENTSCHRIFT

(11) **EP 1 543 925 B1**
(45) Veröffentlichungstag und Bekanntmachung des Hinweises auf die Patenterteilung: **27.07.2011**
(21) Anmeldenummer: 04007180.5
(22) Anmeldetag: 25.03.2004
(51) Int. Cl.: B25B 21/00, B25F 5/02

(54) **Motor- und Bedieneinheit eines kraftgetriebenen Schraubers mit Drehmomentbegrenzungskupplung**
Motor and control unit of a power driven screwdriver with torque limiting clutch
Ensemble moteur et unité de contrôle d'un tournevis motorisé avec embrayage limitateur de couple

(30) Priorität: 18.12.2003 DE 20319668 U
(43) Veröffentlichungstag der Anmeldung: 22.06.2005
(73) Patentinhaber: Alki Technik GmbH, Schraubsysteme, 85051 Ingolstadt (DE)
(72) Erfinder: Kipfelsberger, Albert, 85051 Ingolstadt (DE)
(74) Vertreter: Liebl, Thomas

(56) Entgegenhaltungen:
- WO-A-03/000470
- DE-U1- 20 102 674

## Beschreibung

Die Erfindung betrifft eine Motor-/Bedieneinheit eines Abschaltschraubers nach dem Oberbegriff des Anspruchs 1, wie sie, auch in der WO 03/000 470 A1 gezeigt wird.

Abschaltschrauber sind Kraftschrauber, insbesondere für die Herstellung schwerer Schraubverbindungen mit vorbestimmten Anzugsdrehmomenten und für das Lösen solcher Schraubverbindungen. Solche Abschaltschrauber weisen eine Motor-Bedieneinheit und ein daran angeschlossenes Kraftgetriebe auf, auf welches ein Abstützfuß als Drehmomentaufnehmer aufsteckbar ist. Das Kraftgetriebe hat zudem einen Abtriebswerkzeugansatz, vorzugsweise einen Abtriebsvierkant zum Aufstecken von Nüssen und/oder Verbindern.

Die Motor-/Bedieneinheit besteht aus einem Gehäuse und einem darin enthaltenen Elektromotor mit einem Stator und einem Rotor. Weiter sind im Gehäuse ein Lüfter, eine Steuerelektronikeinheit sowie Bedien- und Anzeigeelemente enthalten. Zudem ist am Gehäuse wenigstens ein Handgriff angebracht.

In allgemein bekannten konkreten Ausführungen von Abschaltschraubern ist das Gehäuse der Motor-/Bedieneinheit zylinderrohrförmig ausgeführt, wobei der Elektromotor, der Lüfter und die Steuerelektronikeinheit jeweils in Axialrichtung hintereinander liegend angebracht und montiert sind. Dadurch ergibt sich insgesamt ein relativ langer Aufbau eines Abschaltschraubers. Dies kann zu einer erschwerten Handhabung und Reduzierung der Einsatzmöglichkeiten bei beengten Platzverhältnissen führen. Zudem erfordert eine wirksame Kühlung der sich betriebsmäßig im Gehäuse erwärmenden Bauteilen einen relativ hohen Aufwand. Auch die Montage der Bauteile im Zylinderrohrgehäuse ist relativ kompliziert.

Aufgabe der Erfindung ist es, eine Motor-/Bedieneinheit eines Abschaltschraubers zu schaffen, welche hinsichtlich der Handhabung und Einsatzmöglichkeit des Abschaltschraubers sowie der Bauteilkühlung und der Montage im Vergleich zum Stand der Technik verbessert ist.

Diese Aufgabe wird mit den Merkmalen des Anspruchs 1 gelöst.

Gemäß Anspruch 1 weist das Gehäuse eine Zylindergrundform auf und der Stator, der Rotor und der Lüfter sind jeweils mit ihren Achsen koaxial mit der Zylinderachse angeordnet.

An dem dem Kraftgetriebe gegenüberliegenden Gehäuseendbereich ragt ein angeformter Handgriff, in der Art eines Pistolengriffs, etwa radial von der Zylindergrundform des Gehäuses ab.

Etwa in der Ebene des Handgriffs und gegenüber diesem in Richtung Kraftgetriebe versetzt ist eine Elektronik-Aufnahmebox für die Steuerelektronikeinheit am Gehäuse angeformt, die ebenfalls etwa radial von der Zylindergrundform abragt. Zwischen dem Handgriff und der Elektronik-Aufnahmebox ist ein Handdurchgriff-Freiraum ausgespart.

Durch diese erfindungsgemäße Gehäuseform ist ein wesentlich kompakterer und kürzerer Aufbau der Motor-/Bedieneinheit und damit des gesamten Abschaltschraubers möglich. Die Steuerelektronikeinheit ist in der radial angeformten Elektronik-Aufnahmebox aufgenommen, was zu einem übersichtlichen und einfach montierbaren Aufbau der Innenbauteile führt. Durch den kompakten Aufbau und die geringen Abstände zwischen den zu kühlenden Bauteilen und dem Lüfter ist der Aufwand für eine effektive Kühlung reduzierbar. Die Gewichtsverteilung ist ausgewogen, so dass eine ergonomisch gute Zweihandbedienung möglich ist, wobei eine Hand den Handgriff umgreift und die andere Hand eine zusätzliche Abstützung durch Erfassen der Elektronik-Aufnahmebox durchführen kann.

In einer besonders bevorzugten Ausführungsform nach Anspruch 2 besteht das Gehäuse aus zwei jeweils einstückigen Gehäuse-Halbschalen, wobei die Trennlinie in einer Längsebene durch die Zylinderachse der Zylindergrundform sowie den Handgriff und die Elektronik-Aufnahmebox verläuft. Dadurch besteht die Möglichkeit Bauteile im Inneren des Gehäuses insbesondere den Stator und/oder den Lüfter in zugeordneten Ausnehmungen der Gehäuseinnenwand einzusetzen und beim Zusammenfügen der Gehäuse-Halbschalen zu halten und zu fixieren. Dies führt bei einer Aufbauvereinfachung zu einer Kostenreduzierung.

Insbesondere können dazu nach Anspruch 3 das Lüftergehäuse, in dem ein Lüfterscheibe (25) läuft und/oder anschließende Lüfterkanäle zu den zu kühlenden Bauteilen sowie Luftabström und/oder Lufteinströmöffnungen (15) in den Gehäusewänden der zusammengefügten Gehäuse-Halbschalen (8a, 8b) eingeformt sein und einfach und kostengünstig für eine wirksame Kühlung in den Gehäusewänden sorgen. Gemäß Anspruch 4 ist das Statorgehäuse, in dem der Stator gehalten ist, bei zusammengefügten Gehäuse-Halbschalen ausgebildet, so dass in diesem Zusammenhang weitere Bauteile und weitere Montageschritte entfallen können.

Die Gehäuse-Halbschalen können grundsätzlich mittels üblicher bekannter Verbindungstechniken verbunden werden. Nach Anspruch 5 werden die Gehäuse-Halbschalen durch Schraubverbindungen lösbar verbunden.

Ein bevorzugt geringes Gewicht in Verbindung mit der erforderlichen Stabilität wird nach Anspruch 6 erreicht, indem das Gehäuse, insbesondere die Gehäuse-Halbschalen in Alufeingußtechnik hergestellt sind.

Eine zweckmäßige und vorteilhafte Anordnung der Bedien- und Einstellelemente wird mit den Merkmalen nach Anspruch 7 angegeben.

Die Dimensionierungsangabe für die Elektronik-Aufnahmebox nach Anspruch 8 ist vorteilhaft für die Unterbringung der Steuerelektronikeinheit und zugleich für die ergonomische Zweihandbedienung. Diese wird noch dadurch verbessert, dass gemäß Anspruch 9 an den Längsseiten der Elektronik-Aufnahmebox Griff-Längsrillen Luftausström- und Luftausström- und Lufteinströmöffnungen angeordnet sind.

In einer besonders bevorzugten Weiterbildung nach Anspruch 10 weist das Gehäuse eine Öffnung, in die vadial ein Blockierstift, einschraubbar ist, auf. Ohne Blockierstift ist die Motor-/Bedieneinheit unabhängig von der Stellung des Drehmomentaufnehmers und des Kraftgetriebes verdrehbar. Bei angebrachtem Blockierstift wird dagegen eine starre Verbindung und Fixierung der Motor-/Bedieneinheit mit dem Kraftgetriebe hergestellt.

Anhand einer Zeichnung wird die Erfindung näher erläutert.

Es zeigen:
- Fig. 1: eine Draufsicht auf einen Abschaltschrauber mit einer Motor- /Bedieneinheit,
- Fig. 2: eine Seitenansicht der Motor-/Bedieneinheit,
- Fig. 3: eine Rückansicht der Motor-/Bedieneinheit, und
- Fig.4: eine Explosionszeichnung der Motor-/Bedieneinheit mit zwei aufgeklappten Gehäuse-Halbschalen.

In Fig. 1 ist ein Abschaltschrauber 1 dargestellt, mit einer Motor-/Bedieneinheit 2 und einem angeschlossenen Kraftgetriebe 3, welches endseitig einen Zahnkranz 4 zum Aufstecken eines Abstützfußes als Drehmomentaufnehmer 5 aufweist. Zudem ist ein Abtriebvierkant 6 gezeigt, zum Aufstecken von Nüssen oder des dargestellten Standardverbinders 7.

Auch in der Seitenansicht der Fig. 2 ist der Abschaltschrauber 1 mit seiner Motor-/Bedieneinheit 2 und dem Kraftgetriebe 3 gezeigt. In Fig. 3 ist die Rückansicht der Motor-/Bedieneinheit 2 gezeigt.

Aus den Fig. 1 bis 3 ist zu ersehen, dass das Gehäuse 8 der Motor-/Bedieneinheit 2 eine Zylindergrundform aufweist, wobei an dem dem Kraftgetriebe 3 gegenüberliegenden Gehäuseendbereich ein Handgriff 9 in der Art eines Pistolengriffs etwa radial von der Zylindergrundform des Gehäuses 8 abragt.

Etwa in der Ebene des Handgriffs 9 und gegenüber diesem in Richtung Kraftgetriebe 3 versetzt ist eine Elektronik-Aufnahmebox 10 angeformt, die ebenfalls etwa radial von der Zylindergrundform des Gehäuses 8 abragt, wobei zwischen Handgriff 9 und Elektronik-Aufnahmebox 10 ein Handdurchgriff-Freiraum 11 ausgespart ist.

Das Gehäuse 8 ist aus zwei jeweils einstückigen Gehäuse-Halbschalen 8a, 8b zusammengesetzt, wobei die Trennlinie 12 in einer Längsebene durch die Zylinderachse 13 sowie den Handgriff 9 und die Elektronik-Aufnahmebox 10 verläuft.

Die Elektronik-Aufnahmebox 10 weist etwa eine Breite entsprechend dem Durchmesser der Zylindergrundform auf und hat eine radiale Länge, die kleiner bis gleich der des Handgriffs 9 ist. Zudem sind an der Elektronik-Aufnahmebox 10 Grifflängsrillen 14 sowie Luftausström- und/oder Lufteinströmöffnungen 15 angebracht.

In der Explosionsdarstellung nach Fig. 4 sind die beiden Gehäuse-Halbschalen 8a und 8b aufgeklappt dargestellt, wobei im Innenbereich die Ausformungen zur Aufnahme der Innenbauteile bei zusammengefügten Gehäuse-Halbschalen 8a, 8b zu erkennen sind. Die in axialer Richtung eingebauten Bauteile sind im oberen Bereich der Fig. 4 gezeigt, mit einem Lagerring-Kugellager 16, einem Stator 17 mit (nicht dargestelltem) Kabel und Temperatursensoren, mit einem Rotor 18 einem weiteren Lagerring-Kugellager 19, einem Magnethalter 20, einer Scheibe 21, einem Magneten 22, einer weiteren Scheibe 23, einer Sensorplatine 24, einer Lüfterscheibe 25, einem Lüfter 26 mit Kabel und einer Einstellbedieneinheit 27 mit LED-Elektronik oder LCD-Elektronik.

Die rückwärtige Sichtseite der Bedieneinheit 27 ist in Fig. 3 dargestellt, mit einem Anzeigedisplay 28 und Einstelltasten 28a, insbesondere zur Einstellung der Abschaltdrehmomente, der Drehrichtung sowie von Drehwinkeln und Entspannvorgängen.

An der Vorderseite der Elektronik-Aufnahmebox 10 ist ein Netzschalter 29 angebracht und entsprechend am Handgriff 9 eine Wipptaste 30. Die Steuereinheit 31 besteht insbesondere aus einem Powermodul 32, einer Logikplatte 33 und einem Netzfilter 34. Die Steuerelektronikeinheit 31 ist insgesamt in der bei geschlossenen Gehäuse-Halbschalen 8a, 8b ausgebildeten Elektronik-Aufnahmebox 10 aufgenommen.

Weiter ist ein in eine Gehäuseöffnung radial einsteckbarer Blockierstift 35 dargestellt, mit dem eine starre Verbindung und Fixierung zwischen dem Kraftgetriebe bzw. dem Drehmomentaufnehmer 5 und der Motor-/Bedieneinheit 2 herstellbar ist.

## Patentansprüche

1. Motor-/Bedieneinheit eines Abschaltschraubers wobei an die Motor-/Bedieneinheit ein Kraftgetriebe anschließbar ist, auf das ein Abstützfuß als Drehmomentaufnehmer aufsteckbar ist und das einen Abtriebswerkzeugansatz, vorzugsweise einen Abtriebsvierkant, zum Aufstecken von Nüssen und/oder Verbindern aufweist,
die Motor-/Bedieneinheit ein Gehäuse aufweist zur Aufnahme eines Elektromotors mit einem Stator und einem Rotor, eines Lüfters, einer Steuerelektronikeinheit und von Bedien- und Anzeigeelemente, und
am Gehäuse ein Handgriff angebrachte ist,
**dadurch gekennzeichnet,**
**dass** das Gehäuse (8) eine Zylindergrundform aufweist und der Stator (17), der Rotor (18) und der Lüfter (26) jeweils mit ihren Achsen koaxial mit der Zylinderachse angeordnet sind,
**dass** an dem dem Kraftgetriebe (3) gegenüberliegenden Gehäuseendbereich ein angeformter Handgriff (9) in der Art eines Pistolengriffs etwa radial von der Zylindergrundform des Gehäuses (8) abragt,
**dass** etwa in der Ebene des Handgriffs (9) und gegenüber diesem in Richtung Kraftgetriebe (3) versetzt eine Elektronik-Aufnahmebox (10) am Gehäuse (8) angeformt ist, die etwa radial von der Zylindergrundform des Gehäuses (8) abragt und in der die Steuerelektronikeinheit (31) aufgenommen ist, wobei zwischen Handgriff (9) und Elektronik-Aufnahmebox (10) ein Handeingriff-Freiraum (11) ausgespart ist.

2. Motor-/Bedieneinheit nach Anspruch 1, **dadurch gekennzeichnet, dass** das Gehäuse (8) aus zwei jeweils einstückigen Gehäuse-Halbschalen (8a, 8b) zusammengesetzt ist, wobei die Trennlinie (12) in einer Längsebene durch die Zylinderachse (13) der Zylindergrundform, den Handgriff (9) und die Elektronik-Aufnahmebox (10) verläuft.

3. Motor-/Bedieneinheit nach Anspruch 2, **dadurch gekennzeichnet, dass** das Lüftergehäuse, in dem eine Lüfterscheibe (25) läuft und/oder anschließende Lüfterkanäle zu den zu kühlenden Bauteilen, sowie Luftabström- und/oder Lufteinströmöffnungen (15) in den Gehäusewänden der zusammengefügten Gehäuse-Halbschalen (8a, 8b) eingeformt sind.

4. Motor-/Bedieneinheit nach Anspruch 2 oder 3, **dadurch gekennzeichnet, dass** das Statorgehäuse, in dem der Stator (17) gehalten ist bei zusammengefügten Gehäuse-Halbschalen (8a, 8b) in diesen eingeformt ist.

5. Motor-/Bedieneinheit nach einem der Ansprüche 2 bis 4, **dadurch gekennzeichnet, dass** die Gehäuse-Halbschalen (8a, 8b) lösbar durch Schraubverbindungen verbunden sind.

6. Motor-/Bedieneinheit nach einem der Ansprüche 1 bis 5, **dadurch gekennzeichnet, dass** das Gehäuse (8), insbesondere die Gehäuse-Halbschalen (8a, 8b) in Alufeingusstechnik hergestellt sind.

7. Motor-/Bedieneinheit nach einem der Ansprüche 1 bis 6, **dadurch gekennzeichnet, dass** ein Netzschalter (29) an der zum Kraftgetriebe (3) hinweisenden Vorderseite der Elektronik-Aufnahmebox (10) angeordnet ist und/oder dass eine Wipptaste (30) für eine Einhandbedienung zum Rechts-/Linkslauf sowie Tippbetrieb und Start an der Vorderseite des Handgriffs (9) angeordnet ist und/oder dass an der rückseitigen Stirnwand der Zylindergrundform Anzeige- und Einstellelemente (28, 28a), insbesondere für Abschaltdrehmomente, Drehrichtung, Drehwinkel und Entspannen angeordnet sind.

8. Motor-/Bedieneinheit nach einem der Ansprüche 1 bis 7, **dadurch gekennzeichnet, dass** die Elektronik-Aufnahmebox (10) etwa eine Breite entsprechend dem Durchmesser der Zylindergrundform und eine radiale Länge kleiner bis gleich der des Handgriffs (9) aufweist.

9. Motor-/Bedieneinheit nach Anspruch 8, **dadurch gekennzeichnet, dass** die Elektronik-Aufnahmebox (10) an ihren Längsseiten Griff-Längsrillen (14) und/oder Luftausström- und Lufteinströmöffnungen aufweist.

10. Motor-/Bedieneinheit nach einem der Ansprüche 1 bis 9, **dadurch gekennzeichnet, dass** in eine Öffnung des Gehäuses (8) radial ein Blockierstift (35) für eine starre Verbindung und Fixierung mit dem Kraftgetriebe (3) einschraubbar ist.

## Claims

1. Motor/operator control unit of a shut-off nut setter, it being possible for a power gear to be connected to the motor/operator control unit, it being possible for a support foot in the form of a torque sensor to be fitted to said power gear and the said power gear having an output drive tool attachment, preferably a square output drive, for fitting to nuts and/or connectors,
the motor/operator control unit has a housing for accommodating an electric motor comprising a stator and a rotor, a fan, a control electronics unit and operator control and display elements, and
a handle is attached to the housing,
**characterized**
**in that** the housing (8) has a basic cylinder shape and the stator (17), the rotor (18) and the fan (26) are each arranged with their axes coaxial to the cylinder axis,
**in that** an integrally formed handle (9) in the form of a pistol grip projects approximately radially from the basic cylinder shape of the housing (8) at that end region of the housing which is opposite the power gear (3) ,
**in that** an electronics accommodation box (10) is integrally formed on the housing (8) approximately level with the handle (9) and offset in relation to the said handle in the direction of the power gear (3), the said electronics accommodation box projecting approximately radially from the basic cylinder shape of the housing (8) and the control electronics unit (31) being accommodated in the said electronics accommodation box, with a clearance (11) for a hand being formed between the handle (9) and the electronics accommodation box (10).

2. Motor/operator control unit according to Claim 1, **characterized in that** the housing (8) is composed of two, in each case one-piece, housing half-shells (8a, 8b), with the partition line (12) running in a longitudinal plane through the cylinder axis (13) of the basic cylinder shape, the handle (9) and the electronics accommodation box (10).

3. Motor/operator control unit according to Claim 2, **characterized in that** the fan housing, in which a fan disc (25) runs, and/or adjoining fan ducts to the components to be cooled, and also air outflow and/or air inflow openings (15) are formed in the housing walls of the assembled housing half-shells (8a, 8b).

4. Motor/operator control unit according to Claim 2 or 3, **characterized in that** the stator housing, in which the stator (17) is held, is formed in the housing half-shells (8a, 8b) when the said housing half-shells are assembled.

5. Motor/operator control unit according to one of Claims 2 to 4, **characterized in that** the housing half-shells (8a, 8b) are detachably connected by screw connections.

6. Motor/operator control unit according to one of Claims 1 to 5, **characterized in that** the housing (8), in particular the housing half-shells (8a, 8b), are produced using aluminium encapsulation technology.

7. Motor/operator control unit according to one of Claims 1 to 6, **characterized in that** a mains switch (29) is arranged on the front face, which faces the power gear (3), of the electronics accommodation box (10), and/or **in that** a rocker key (30) for one-handed operator control for running clockwise/anticlockwise and also tap operation and starting is arranged on the front face of the handle (9), and/or **in that** display and setting elements (28, 28a), in particular for shut-off torques, rotation direction, rotation angle and strain relief, are arranged on the rear end wall of the basic cylinder shape.

8. Motor/operator control unit according to one of Claims 1 to 7, **characterized in that** the electronics accommodation box (10) has a width which corresponds approximately to the diameter of the basic cylinder shape and a radial length which is smaller than to equal that of the handle (9).

9. Motor/operator control unit according to Claim 8, **characterized in that** the electronics accommodation box (10) has longitudinal gripping grooves (14) and/or air outflow and air inflow openings in its longitudinal faces.

10. Motor/operator control unit according to one of Claims 1 to 9, **characterized in that** a locking pin (35) for rigid connection and fixing to the power gear (3) can be radially screwed into an opening in the housing (8).

## Revendications

1. Ensemble moteur -unité de contrôle d'un tournevis motorisé, où l'ensemble moteur -unité de contrôle est connecté à un transmetteur de force, sur lequel un pied d'appui est enfilable en tant que releveur de couple et qui présente une saillie d'outil de sortie, de préférence un quatre-pans de sortie pour l'enfilage de pignons et/ou de connecteurs,
l'ensemble moteur et unité de contrôle présentant un boîtier pour le logement d'un moteur électrique avec un stator et un rotor, d'un ventilateur, d'une unité de commande électronique et d'éléments de contrôle et d'affichage, et
une poignée étant montée sur le boîtier, **caractérisé en ce que**
le boîtier (8) présente une forme de base cylindrique et les axes du stator (17), du rotor (18) et du ventilateur (26) sont disposés respectivement de manière coaxiale à l'axe de cylindre,
**en ce qu'**une poignée formée (9) comme une poignée pistolet dépasse à peu près radialement de la forme de base cylindrique du boîtier (8) sur la zone d'extrémité de boîtier opposée au dispositif motorisé (3),
**en ce qu'**à peu près dans le plan de la poignée (9) et en déport par rapport à celle-ci en direction du dispositif motorisé (3), un compartiment récepteur pour l'électronique (10) est formé sur le boîtier (8), lequel dépasse à peu près radialement de la forme de base cylindrique du boîtier (8) et dans lequel est logée l'unité électronique de commande (31), un espace libre pour l'engagement manuel (11) étant évidé entre la poignée (9) et le compartiment récepteur pour l'électronique (10).

2. Ensemble moteur -unité de contrôle selon la revendication 1, **caractérisé en ce que** le boîtier (8) est composé de deux demi-coques de boîtier (8a, 8b) respectivement d'un seul tenant, la ligne de séparation (12) s'étendant dans un plan longitudinal au travers de l'axe de cylindre (13) de la forme de base cylindrique, de la poignée (9) et du compartiment récepteur pour l'électronique (10).

3. Ensemble moteur -unité de contrôle selon la revendication 2, **caractérisé en ce que** le boîtier de ventilateur, dans lequel tourne un disque de ventilateur (25) et/ou des canaux de ventilateur contigus menant aux composants à refroidir, ainsi que des ouvertures d'évacuation et/ou d'afflux d'air (15) sont formés dans les parois de boîtier des demi-coques de boîtier assemblées (8a, 8b).

4. Ensemble moteur -unité de contrôle selon la revendication 2 ou 3, **caractérisé en ce que** le boîtier de stator, dans lequel le stator (17) est maintenu, est formé, lorsque les demi-coques de boîtier sont assemblées (8a, 8b), dans celles-ci.

5. Ensemble moteur -unité de contrôle selon l'une quelconque des revendications 2 à 4, **caractérisé en ce que** les demi-coques de boîtier (8a, 8b) sont reliées de manière détachable par des vissages.

6. Ensemble moteur -unité de contrôle selon l'une quelconque des revendications 1 à 5, **caractérisé en ce que** le boîtier (8), en particulier les demi-coques de boîtier (8a, 8b) sont fabriquées en utilisant la technique de coulée d'aluminium de précision.

7. Ensemble moteur -unité de contrôle selon l'une quelconque des revendications 1 à 6, **caractérisé en ce qu'**un interrupteur d'alimentation (29) est disposé sur le côté avant dirigé vers le dispositif motorisé (3) du compartiment récepteur pour l'électronique (10) et/ou en ce qu'un bouton à quatre fonctions (30) pour une commande d'une seule main pour la marche à droite/gauche ainsi que le fonctionnement à impulsion et le démarrage est disposé sur le côté avant de la poignée (9) et/ou **en ce que** des éléments d'affichage et de réglage (28, 28a), en particulier pour des couples de coupure, le sens de rotation, l'angle de rotation et la détente sont disposés sur la paroi avant côté arrière de la forme de base cylindrique.

8. Ensemble moteur -unité de contrôle selon l'une quelconque des revendications 1 à 7, **caractérisé en ce que** le compartiment récepteur pour l'électronique (10) présente à peu près une largeur correspondant au diamètre de la forme de base de cylindre et une longueur radiale inférieure à égale à celle de la poignée (9).

9. Ensemble moteur -unité de contrôle selon la revendication 8, **caractérisé en ce que** le compartiment récepteur pour l'électronique (10) présente, sur ses côtés longitudinaux, des rainures longitudinales de poignée (14) et/ou des ouvertures d'évacuation et d'afflux d'air.

10. Ensemble moteur -unité de contrôle selon l'une quelconque des revendications 1 à 9, **caractérisé en ce qu'**une goupille de blocage (35) pour une liaison et une fixation rigides au dispositif motorisé (3) peut être vissée radialement dans une ouverture du boîtier (8).
